# EUROPÄISCHE PATENTSCHRIFT

(11) **EP 4 368 163 B1**
(45) Veröffentlichungstag und Bekanntmachung des Hinweises auf die Patenterteilung: **06.05.2026**
(21) Anmeldenummer: 23208346.9
(22) Anmeldetag: 07.11.2023
(51) Int. Cl.: A61G 7/10

(54) **PATIENTENLIFTER UND VERFAHREN ZUM STEUERN EINES PATIENTENLIFTERS**
PATIENT LIFT AND METHOD FOR CONTROLLING A PATIENT LIFT
LÈVE-PERSONNE ET PROCÉDÉ DE COMMANDE D'UN LÈVE-PERSONNE

(30) Priorität: 10.11.2022 DE 202022106334 U
(43) Veröffentlichungstag der Anmeldung: 15.05.2024
(73) Patentinhaber: DewertOkin GmbH, 32278 Kirchlengern (DE)
(72) Erfinder: HILLE, Armin, 33659 Bielefeld (DE)
(74) Vertreter: Kleine, Hubertus

(56) Entgegenhaltungen:
- DE-U1- 202017 003 987
- US-A- 4 554 691

## Beschreibung

Die Erfindung betrifft einen Patientenlifter mit einem Gestell, auf dem ein zweiteiliger Mast montiert ist, der einen unteren und einen oberen Abschnitt aufweist. An dem Mast ist ein Tragarm schwenkbar angeordnet, der über einen elektromotorischen Linearantrieb in seinem Winkel gegenüber dem Mast verstellbar ist, wodurch eine am Tragarm angeordnete Patientenaufnahme sich entlang einer vorbestimmten Trajektorie bewegt. Es ist ein weiterer elektromotorischer Antrieb vorhanden, über den die Patientenaufnahme entlang einer weiteren Trajektorie bewegbar ist, die sich von der vorbestimmten Trajektorie unterscheidet. Die Erfindung betrifft weiter ein Verfahren zum Steuern eines Patientenlifters.

Patientenlifter werden im Pflegebereich eingesetzt und unterstützen das Anheben, Umlagern oder Transportieren von Patienten. Sie können weiter als Aufstehhilfe für die Patienten genutzt werden, wofür sie i. d. R. um eine Knieanlagefläche ergänzt werden. Als einfacher und funktioneller Aufbau hat sich bei Patientenliftern etabliert, einen Mast auf einem Gestell, häufig einem Fahrgestell, anzuordnen, an dessen oberem Ende ein Tragarm schwenkbar montiert ist. Ein solcher Aufbau ist beispielsweise in der Druckschrift DE 199 50 689 A1 gezeigt, wobei der Tragarm gegenüber dem Mast mithilfe eines elektromotorischen Linearantriebs verschwenkbar ist, um den Patienten anzuheben bzw. ihm Aufstehhilfe zu gewähren.

Es sind Patientenlifter bekannt, die in ihrer Geometrie an die eine oder die andere der beiden Funktionen - Anheben bzw. Transportieren des Patienten gegenüber der Aufstehhilfe - angepasst sind. Beispielsweise zeigt die Druckschrift US 4,554,691 A einen Patientenlift, der einen um eine vertikale Achse schwenkbaren Masten mit einem hoch- bzw. herunterschwenkbaren Tragarm aufweist. Die beiden Bewegungen werden durch jeweils einen elektromotorischen Linearantrieb ausgeführt.

Darüber hinaus ist aus der Druckschrift DE 20 2017 003 987 U1 ein Patientenlifter bekannt, dessen Mast teleskopierbar ist und in zwei verschiedenen Betriebsstellungen eingesetzt werden kann, wobei die Betriebsstellung, in der der Mast kürzer ist, für die Funktion als Aufstehhilfe vorteilhaft ist, wohingegen die zweite Betriebsstellung, in der der Mast länger ist, vorteilhaft für das Anheben bzw. Transportieren des Patienten ist. Der Mast weist zwei ineinanderfahrbare Abschnitte auf, die z.B. durch das Einstecken eines Bolzens in entsprechende Bohrungen in der einen oder anderen Betriebsstellung festgelegt werden kann. Der Wechsel zwischen den beiden Betriebsstellungen erfolgt vor der Verwendung des Patientenlifters in der einen oder anderen Art und ist mit einem entsprechenden Aufwand für das Pflegepersonal verbunden.

Es ist eine Aufgabe der vorliegenden Erfindung, einen Patientenlifter der eingangs genannten Art zu schaffen, der flexibel für verschiedene Funktionen wie das Anheben bzw. Umlagern sowie als Aufstehhilfe eingesetzt werden kann, wobei ein Funktionswechsel möglichst unaufwändig möglich sein soll.

Diese Aufgabe wird gelöst durch einen Patientenlifter und ein Verfahren zum Steuern eines Patientenlifters mit den Merkmalen des jeweiligen unabhängigen Anspruchs. Vorteilhafte Ausgestaltungen und Weiterbildungen sind Gegenstand der abhängigen Ansprüche.

Bei dem Patientenlifter der eingangs genannten Art ist mindestens ein weiterer elektromotorischer Antrieb vorhanden, über den die Patientenaufnahme entlang einer weiteren Trajektorie bewegbar ist, die sich von der vorbestimmten Trajektorie unterscheidet. Es wird also mindestens ein weiterer elektromotorischer Antrieb genutzt, um der Bewegung des freien Endes des Tragarms einen weiteren Freiheitsgrad zu geben. Durch die Verwendung des elektromotorischen Antriebs kann die zusätzliche Bewegung bequem umgesetzt werden, was den Aufwand für das Pflegepersonal verringert. Zudem kann diese zusätzliche Bewegung entlang der weiteren Trajektorie, ggf. auch kombiniert mit einer Bewegung entlang der vorgegebenen Trajektorie, auch während einer Nutzung des Patientenlifters abgefahren werden, was eine flexiblere Anpassung des Bewegungsablaufs situationsbedingt ermöglicht.

Gemäß einem ersten Aspekt der Erfindung ist der untere Abschnitt des zweiteiligen Mastes fest in einem vorgegebenen Winkel am Gestell befestigt und der obere Abschnitt kann gegenüber dem unteren Abschnitt mithilfe des mindestens einen weiteren elektromotorischen Antriebs verschwenkt werden.

Gemäß einem zweiten Aspekt der Erfindung ist der untere Abschnitt schwenkbar am Gestell befestigt und kann mithilfe des mindestens einen weiteren elektromotorischen Antriebs verschwenkt werden. Der obere Abschnitt ist dann an dem unteren Abschnitt schwenkbar gelagert und über eine Parallel- oder Trapezführung in seiner Ausrichtung gegenüber dem Gestell zwangsgeführt.

In einer vorteilhaften Ausgestaltung des Patientenlifters ist der Tragarm zweiteilig ausgebildet, wobei ein erster Abschnitt am Mast befestigt ist und ein zweiter Abschnitt gegenüber dem ersten Abschnitt mithilfe des mindestens einen weiteren elektromotorischen Antriebs in einer senkrechten Ebene verschwenkt werden kann.

In einer weiteren vorteilhaften Ausgestaltung ist der Mast teleskopierbar ausgebildet und in seiner Länge über den mindestens einen weiteren elektromotorischen Antrieb verstellbar.

In einer weiteren vorteilhaften Ausgestaltung ist der Tragarm teleskopierbar ausgebildet und in seiner Länge über den mindestens einen weiteren elektromotorischen Antrieb verstellbar.

In den genannten Fällen ermöglicht der weitere elektromotorische Antrieb eine Veränderung der Geometrie der tragenden Elemente des Patientenlifters, also Gestell, Mast und Tragarm zueinander. Dadurch bewegt sich zum einen beim Betätigen des weiteren elektromotorischen Antriebs das freie Ende des Tragarms auf einer Trajektorie, die durch das Ändern des Schwenkwinkels des Tragarms gegenüber dem Mast nicht erreichbar ist. Zum anderen verändert eine geänderte Einstellung des weiteren elektromotorischen Antriebs auch die Trajektorie, entlang der sich das freie Ende des Tragarms bewegt, wenn dieser gegenüber dem Mast verschwenkt wird.

Durch Voreinstellung eines der beiden Antriebe ergibt sich beim Betätigen des anderen Antriebs eine für den geplanten Anwendungszweck des Patientenlifters geeignete Bewegung des freien Endes des Tragarms, an dem üblicherweise eine Patientenaufnahme angeordnet ist, z.B. ein Griff oder eine Schlingen- bzw. Gurtanordnung. Alternativ ist eine koordinierte gleichzeitige Betätigung beider Antriebe denkbar, um eine definierte und optimierte Trajektorie der Patientenaufnahme abzufahren.

Als weiterer elektromotorischer Antrieb kann in einer vorteilhaften Ausgestaltung ein Linearantrieb eingesetzt werden. Alternativ kann ein Schwenkantrieb, ggf. mit zusätzlichem Hebelwerk eingesetzt werden.

Als Gestell wird vorteilhaft ein Fahrgestell eingesetzt, um den Patientenlifter räumlich flexibel und auch zu Transportzwecken nutzen zu können. Weiter ist, bevorzugt am Mast angeordnet, eine Steuereinheit vorhanden, die den elektromotorischen Linearantrieb und den weiteren elektromotorischen Antrieb ansteuert und mit Betriebsstrom versorgt. Die Steuereinheit ist weiter bevorzugt mit einer Stromversorgungseinheit, z.B. einer wiederaufladbaren Batterie, gekoppelt oder ausgestattet.

Ein erfindungsgemäßes Verfahren dient der Steuerung eines derartigen Patientenlifters, der einen Tragarm mit einer Patientenaufnahme aufweist, wobei die Patientenaufnahme mithilfe eines elektromotorischen Linearantriebs entlang einer vorbestimmten Trajektorie und mithilfe mindestens eines weiteren elektromotorischen Antriebs entlang einer weiteren Trajektorie bewegbar ist. Das Verfahren weist die folgenden Schritte auf: Es wird eine Position der Patientenaufnahme und/oder eine auf die Patientenaufnahme wirkenden Kraft ermittelt. Der elektromotorische Linearantrieb und/oder der mindestens eine weitere elektromotorische Antrieb werden dann abhängig von der ermittelten Position und/oder Kraft angesteuert.

Es werden demnach beim Ansteuern der beiden Antriebe, also des elektromotorischen Linearantrieb und des mindestens einen weiteren Antriebs, Messdaten der Position der Patientenaufnahme und/oder der auf sie wirkenden Kraft berücksichtigt. So kann ein gewünschter Positions- bzw. Kraftverlauf bei der Bewegung des Patientenlifters abgefahren werden.

Insbesondere kann vorteilhaft zur Steuerung des Patientenlifters eine vorgegebene Trajektorie, die sich aus Bewegungen entlang der vorbestimmten Trajektorie und/oder der weiteren Trajektorie zusammensetzt, anhand der ermittelten Position und/oder unter Berücksichtigung der aufgebrachten Kraft abgefahren werden. Auf diese Weise können ergonomisch günstige Bewegungsabläufe, insbesondere zur Aufstehhilfe, umgesetzt werden.

Zusätzlich kann vorgesehen sein, dass die vorgegebene Trajektorie so abgefahren wird, dass ein vorgegebener Maximalkraftverlauf nicht überschritten wird. Auf diese Weise wird eine natürliche Aufstehbewegung des Patienten unterstützt und der Patient gleichzeitig gefordert und damit trainiert wird.

Die Erfindung wird nachfolgend anhand von Ausführungsbeispielen mithilfe von Figuren näher erläutert. Die Figuren zeigen:
- Fig. 1: ein erstes nicht erfindungsgemäßes Beispiel eines Patientenlifters in einer schematischen Seitenansicht;
- Fig. 2: ein erstes erfindungsgemäßes Ausführungsbeispiel eines Patientenlifters in einer schematischen Seitenansicht;
- Fig. 3: ein zweites nicht erfindungsgemäßes Beispiel eines Patientenlifters in einer schematischen Seitenansicht;
- Fig. 4: ein drittes nicht erfindungsgemäßes Beispiel eines Patientenlifters in einer schematischen Seitenansicht;
- Fig. 5: ein viertes nicht erfindungsgemäßes Beispiel eines Patientenlifters in einer schematischen Seitenansicht; und
- Fig. 6: ein zweites erfindungsgemäßes Ausführungsbeispiel eines Patientenlifters in einer schematischen Seitenansicht.

Die Figuren 1-6 zeigen jeweils ein Beispiel eines Patientenlifters in einer schematischen Seitenansicht. In allen Figuren kennzeichnen gleiche Bezugszeichen gleiche oder gleich wirkende Elemente. Im Folgenden beziehen sich die Angaben wie "rechts", "links", "oben" und "unten" auf die Figuren, wobei die Angaben "oben", "unten" ebenso wie "vertikal und "horizontal" den üblichen Raumrichtungen entsprechen. Die Angaben "vorne" und "hinten" bezeichnen die Richtungen zum Patienten hin ("vorne") bzw. die dazu entgegengesetzte Richtung ("hinten").

Der Patientenlifter gemäß Fig. 1 weist ein als Fahrgestell 1 ausgebildetes Gestell auf, das zwei v-förmig oder u-förmig angeordnete und nach vorne in Richtung des Patienten weisende horizontale Ausleger umfasst, die jeweils mit einem Rad vorne und einem Rad hinten versehen sind. Die Räder sind mit Bremsen versehen, die in der schematischen Zeichnung der Fig. 1 nicht dargestellt sind. An der hinteren, vom Patienten wegweisenden Seite des Patientenlifters (in der Fig. 1 links) ist auf dem Fahrgestell 1 ein Mastfuß 2 angeordnet, der einen nach oben ragenden Mast 3 trägt. Am Mast 3 ist ein Griff 4 montiert, an dem der Patientenlifter vom Pflegepersonal geschoben bzw. gezogen und positioniert werden kann. Weiter ist i. d. R. am Mast 3 eine Steuereinheit des Patientenlifters montiert, die in den Figuren dieser Anmeldung aus Gründen der einfacheren Darstellung nicht wiedergegeben ist. Die Steuereinheit dient der Steuerung des Patientenlifters und umfasst üblicherweise auch seine Energieversorgung in Form von wiederaufladbaren Batterien. Die Funktionsweise der Steuereinheit wird weiter unten im Zusammenhang mit dem erfindungsgemäßen Verfahren noch näher erläutert.

Im Bereich des oberen Endes des Masts 3 ist schwenkbar ein Tragarm 5 angeordnet, der nach vorne in Richtung des Patienten über das Fahrgestell 1 ragt. Der Tragarm 5 ist im dargestellten Beispiel gewinkelt ausgebildet. Andere Geometrien sind ebenfalls möglich. Der Tragarm 5 ist schwenkbar an einem Gelenk mit dem Mast 3 verbunden, von dem in der Fig. 1 eine Schwenkachse 31 sichtbar ist.

Am vorderen, freien Ende des Tragarms 5 ist eine Patientenaufnahme 6 vorhanden, die in den hier dargestellten Figuren nur angedeutet ist. Die Patientenaufnahme 6 kann je nach Nutzung des Patientenlifters Haltegriffe, Bügel und/oder Schlingen oder Gurte umfassen.

Eine Schwenkstellung des Tragarms 5 gegenüber dem Mast 3 kann durch einen elektromotorischen Linearantrieb 7 verstellt werden, wodurch die Patientenaufnahme 6 entlang einer kreisbogenförmigen Trajektorie angehoben oder abgesenkt werden kann. Der elektromotorische Linearantrieb 7 ist dazu schwenkbar sowohl mit dem Mast 3 als auch mit dem Tragarm 5 verbunden. Am Mast 3 ist eine Lasche 32 angeordnet, die ein Lager 33 für den elektromotorischen Linearantrieb 7 bereitstellt. In vergleichbarer Weise ist ein Lager 51 am Tragarm 5 für ein gegenüberliegendes Ende des elektromotorischen Linearantriebs 7 vorhanden. An den Enden des elektromotorischen Linearantriebs 7 sind beispielsweise Lageraugen ausgebildet, durch die jeweils eine Achse des Lagers 33, 51 geführt ist.

Der Patientenlifter gemäß Fig. 1 weist einen weiteren elektromotorischen Antrieb 8 auf, mit dem eine elektromotorische Verstellung der Patientenaufnahme 6 entlang einer anderen Trajektorie erfolgt, als bei Betätigung des elektromotorischen Linearantriebs 7.

Beim Beispiel der Fig. 1 ist der Mast 3 nicht in einem festen Winkel im Mastfuß 2 montiert, sondern ist um ein Gelenk verschwenkbar am Fahrgestell 1 gelagert. Die Ebene, in der diese Verschwenkbarkeit erfolgt, ist die durch den Mast 3 und den Tragarm 5 aufgespannte Vertikalebene. Von dem Gelenk ist in der Fig. 1 eine Schwenkachse 21 dargestellt.

Der weitere elektromotorische Antrieb 8 ist beispielhaft ebenfalls ein Linearantrieb, der zwischen dem Mastfuß 2 bzw. einer daran befestigten Lasche 22 und der Lasche 32 am Mast 3 angeordnet ist. In vergleichbarer Weise wie der elektromotorische Linearantrieb 7 ist der weitere elektromotorische Antrieb 8 jeweils in Lagern 23 bzw. 34 an der jeweiligen Lasche 22 bzw. 32 befestigt. Vorteilhaft wird beim gezeigten Beispiel die gleiche Lasche 32 für den weiteren elektromotorischen Linearantrieb 8 verwendet, an der auch der elektromotorische Linearantrieb 7 montiert ist. In alternativen Ausgestaltungen können auch separate Laschen zur Kopplung des Masts 3 mit den beiden Antrieben 7, 8 vorgesehen sein.

Die Betätigung des weiteren elektromotorischen Antriebs 8 verschwenkt den Mast 3 um die Schwenkachse 21, wie das durch einen Bewegungspfeil 9 in der Fig. 1 angedeutet ist. Durch den so hinzugefügten zusätzlichen Freiheitsgrad kann der Mast 3 für den vorgesehenen Verwendungszweck des Patientenlifters optimal in seiner Neigung eingestellt werden. Beispielsweise kann der Mast 3 für das Anheben bzw. Umlagern eines Patienten vorteilhaft steiler ausgerichtet werden und für eine Funktion des Patientenlifters als Aufstehhilfe vorteilhaft weiter nach hinten vom Patienten weg geneigt werden. Für den Einsatz als Aufstehhilfe kann optional eine hier nicht gezeigte Knie- oder Schienbeinanlagefläche an das Fahrgestell 1 oder den Mast 3 anmontiert werden.

Der weitere elektromotorische Antrieb 8 kann auch während des Einsatzes des Patientenlifters betätigt werden, beispielsweise um beim Einsatz als Aufstehhilfe die Patientenaufnahme 6 vorrangig vor- und zurückbewegen zu können und nicht vorrangig auf und ab, wie es durch den Einsatz des elektromotorischen Linearantriebs 7 erfolgt.

Der weitere elektromotorische Antrieb 8 ist im Betrieb nur druckbelastet, was einen einfacheren Aufbau ermöglicht, wenn der weitere elektromotorische Antrieb 8 als Linearantrieb ausgebildet ist. Ein weiterer Vorteil eines nur auf Druck belasteten Antrieb ist, dass er so ausgelegt werden kann, dass Zugkräfte gar nicht aufgebracht werden können. Bei einem Auftreffen auf ein Hindernis, welches in Zugrichtung liegt, ist so das Risiko minimiert, etwas oder jemanden einzuklemmen.

Weiter kann vorgesehen sein, die Antriebe 7, 8 koordiniert so anzusteuern, dass die Patientenaufnahme 6 einer gewünschten Trajektorie folgt. Insbesondere ein Aufstehvorgang kann so optimal unterstützt werden.

Fig. 2 zeigt ein gegenüber Fig. 1 modifiziertes und erfindungsgemäßes Ausführungsbeispiel. Bezüglich des Grundaufbaus wird im Zusammenhang mit allen nachfolgend beschriebenen Ausführungsbeispielen auf die Ausführung zur Fig. 1 verwiesen. Im Folgenden wird bei Fig. 2 und auch bei den weiteren Fig. 3-5 jeweils im Wesentlichen auf Unterschiede zum ersten Beispiel eingegangen.

Beim Ausführungsbeispiel der Fig. 2 ist der Mast 3 in zwei Abschnitte 3a, 3b unterteilt, die schwenkbar um eine Schwenkachse 21 miteinander verbunden sind. Der weitere elektromotorische Antrieb 8, hier ebenfalls als Linearantrieb ausgebildet, ist mit jeweils einem der Abschnitte 3a, 3b gekoppelt. Dieses erfolgt über jeweils eine Lasche 35, 37, die an dem Abschnitt 3a bzw. 3b angeordnet ist und mit der der weitere elektromotorische Antrieb 8 jeweils über ein Lager 36, 38 verbunden ist.

Wie beim Beispiel der Fig. 1 führt das obere Ende des Masts 3 eine Schwenkbewegung um die Schwenkachse 21 aus, wenn der elektromotorische Antrieb 8 betätigt wird. Die sich ergebende Bewegung des oberen Endes des Masts 3 ist wieder durch einen Bewegungspfeil 9 symbolisiert. Die Bewegung der Patientenaufnahme 6 beim Betätigen des weiteren elektromotorischen Antriebs 8 unterscheidet sich von der des ersten Beispiels zum einen dadurch, dass der Abstand zwischen der Schwenkachse 21 und dem oberen Ende des Masts 3 beim Ausführungsbeispiel der Fig. 2 kürzer ist als bei dem der Fig. 1 und zum anderen dadurch, dass beim ersten Ausführungsbeispiel eine Betätigung des weiteren elektromotorischen Antriebs 8 keinen Einfluss auf die Relativposition der beiden Anbindungspunkte in den Lagern 33 und 51 des elektromotorischen Linearantriebs 7 zueinander hat. Dieses ist beim Ausführungsbeispiel der Fig. 2 anders, da eine Betätigung des weiteren elektromotorischen Antriebs 8 die Position des oberen Lagers 51 des elektromotorischen Linearantriebs 7 relativ zum unteren Lager 33 verändert. Bei koordinierter Ansteuerung beider Antriebe 7, 8 kann auch bei diesem Beispiel eine gewünschte definierte Trajektorie für die Patientenaufnahme 6 umgesetzt werden.

Beim Beispiel der Fig. 3 ist wie beim Beispiel der Fig. 1 ein einteiliger Mast 3 vorgesehen und der Tragarm 5 weist zwei gegeneinander um eine Schwenkachse 52 verschwenkbare Abschnitte 5a, 5b auf. An jedem der Abschnitte 5a, 5b des Tragarms 5 ist eine Lasche 53, 55 angeordnet, an denen der weitere elektromotorische Antrieb in Lagern 54, 56 befestigt ist. Das Betätigen des weiteren elektromotorischen Antriebs 8 verschwenkt den Abschnitt 5b des Tragarms 5 gegenüber dem Abschnitt 5a. Die sich bei Betätigung des weiteren elektromotorischen Antriebs 8 ergebende Trajektorie der Patientenaufnahme 6 wird durch die Geometrie der Abschnitte 5a, 5b des Tragarms 5 beeinflusst.

Im dargestellten Fall ist der Abschnitt 5b des Tragarms 5 gerade ausgebildet und der Abschnitt 5a in sich nach oben abgewinkelt. Wie bei den vorherigen Ausgestaltungen kann eine für den jeweiligen Anwendungsfall optimierte Positionierung und Bewegungstrajektorie für die Patientenaufnahme 6 durch eine geeignete Voreinstellung einer der beiden Antriebe 7, 8 und Betätigen des jeweils anderen Antriebs 7,8 oder durch synchrone Betätigung beider Antriebe 7, 8 erreicht werden.

Die Beispiele der Fig. 4 und 5 zeigen jeweils die Verwendung eines weiteren elektromotorischen Antriebs 8, um entweder den Mast 3 (Fig. 4) oder den Tragarm 5 (Fig. 5) zu teleskopieren.

Beim Beispiel der Fig. 4 ist der Mast 3 in zwei Abschnitte 3a, 3b unterteilt, die gegeneinander verschiebbar gelagert sind. Beispielsweise ist, wie in dem dargestellten Beispiel, der Abschnitt 3b mit einem kleineren Profildurchmesser ausgebildet, so dass er in den Abschnitt 3a einfahren kann. An jedem der Abschnitte 3a, 3b ist wiederum eine Lasche 35, 37 angeordnet, an denen der weitere elektromotorische Antrieb 8 in Lagern 36, 38 montiert ist. Da die beiden Abschnitte 3a, 3b eine Linearbewegung ausführen, ist im Betrieb eine Verschwenkbarkeit in den Lagern 36, 38 nicht erforderlich, sie vereinfachen jedoch gegenüber einer starren Verbindung den Einbau und ermöglichen einen Toleranzausgleich.

Beim Beispiel der Fig. 5 ist der Tragarm 5 in zwei Abschnitte 5a, 5b unterteilt, wobei auch hier wieder einer der Abschnitte, konkret der vordere Abschnitt 5b, in seinem Querschnitt kleiner als der Abschnitt 5a ausgebildet ist, so dass der Abschnitt 5b in den Abschnitt 5a einfahren kann. Der weitere elektromotorische Antrieb 8 ist vergleichbar über Laschen 53, 55 mit den Abschnitten 5a, 5b verbunden, wobei eine Anbindung an den weiteren elektromotorischen Antrieb 8 über Lager 54, 56 erfolgt.

In beiden Ausgestaltungen kann eine Führung des Abschnitts 3b im Abschnitt 3a bzw. des Abschnitts 5b im Abschnitt 5a beispielsweise über Gleitlager erfolgen.

Wie bei den vorhergehenden Beispielen ermöglicht die hier lineare Verschiebbarkeit einen weiteren Freiheitsgrad in der Bewegung der Patientenaufnahme 6, wobei z.B. einer der beiden Antriebe 7, 8 voreingestellt wird, so dass sich beim Betätigen des anderen Antriebs 7, 8 eine für den Anwendungszweck des Patientenlifters geeignete Bewegung der Patientenaufnahme 6 ergibt. Alternativ ist eine koordinierte gleichzeitige Betätigung beider Antriebe 7, 8 denkbar, um eine definierte und optimierte Trajektorie der Patientenaufnahme 6 abzufahren.

Das zweite erfindungsgemäße Ausführungsbeispiel der Fig. 6 zeigt eine Art Kombination und Weiterbildung der Patientenlifter der Figuren 1 und 2.

Wie beim Beispiel der Fig. 2 ist der Mast 3 geteilt und weist zwei Abschnitte 3a, 3b auf. Im Unterschied zum Beispiel der Fig. 2 und vergleichbar mit dem Beispiel der Fig. 1 ist der Mast 3 mit seinem unteren Abschnitt 3a um eine Schwenkachse 21 verschwenkbar im Mastfuß 2 gelagert. Dieses Verschwenken erfolgt angetrieben durch den weiteren elektromotorischen Antrieb 8.

Der obere Abschnitt 3b des Masts 3 ist dann in einer Schwenkachse 24 an dem unteren Abschnitt 3a gelagert. Am unteren Ende des oberen Abschnitts 3a ist eine Lasche 37 angeordnet, die über eine Parallelführungsstange 26 mit einer Lasche 22 am Mastfuß 2 gekoppelt ist. Die Parallelführungsstange 26 ist in Lagern 39 bzw. 25 an den Laschen 37 bzw. 22 gelagert. Durch die so gebildete Parallelführung bewegt sich der obere Abschnitt 3b des Masts 3 bei Betätigung des weiteren elektromotorischen Antriebs 8 zwangsgeführt auf einer Kreisbahn vor und zurück (vgl. Bewegungspfeil 9), ohne seine Ausrichtung zu ändern. Die Auswirkung des Verschwenkens des unteren Abschnitts 3a des Masts 3 mittels dem weiteren elektromotorischen Antrieb 8 wirkt sich so nur minimal auf die Hubhöhe des Tragarms 5 aus. Dieser ist durch einen elektromotorischen Linearantrieb 7 gegenüber dem oberen Abschnitt 3b des Masts 3 verschwenkbar um eine Schwenkachse 31 gelagert.

Die Parallelführungsstange 26 kann alternativ auch auf der vorderen Seite des Masts 3 (d.h. in der Fig. 6 rechts vom Abschnitt 3a) angeordnet sein. Anstelle der Parallelführungsstange 26 können zudem auch andere Kraftübertragungsmittel zur Parallelführung verwendet werden, z.B. eine Zugkette. Weiter kann anstelle einer reinen Parallelführung auch eine leicht trapezförmige Führung vorgesehen sein, wodurch die Auswirkung des Verschwenkens des unteren Abschnitts 3a des Masts 3 auf die Hubhöhe des Tragarms 5 weiter minimiert werden kann.

Wie zuvor bereits erwähnt, ist zur Steuerung des Patientenlifters eine Steuereinheit vorhanden, beispielsweise montiert am Mast 3 oder auch an einem der beiden Antriebe, also an dem elektromotorischen Linearantrieb 7 oder dem weiteren elektromotorischen Antrieb 8.

Insbesondere ist die Steuereinheit dazu eingerichtet, eine vorgegebene und z.B. in der Steuereinheit hinterlegte Trajektorie für die Patientenaufnahme 6 abzufahren.

Konstruktionsbedingt ist jedem der beiden Antriebe eine bestimmte Trajektorie für die Patientenaufnahme 6 verbunden. Diese Trajektorie, die sich aufgrund der Geometrie des Patientenlifters und der Einbausituation des jeweiligen Antriebs ergibt, stellt in der Regel nicht den physiologisch besten und gewünschten Bewegungsablauf für eine bestimmte Aktion des Patientenlifters dar.

Um eine vorgegebene Trajektorie eines gewünschten Bewegungsablaufs abzufahren, ist eine gleichzeitige korrelierte Ansteuerung der Antriebe mit gegebenenfalls unterschiedlichen Geschwindigkeiten und/oder Richtungen erforderlich. Entsprechend ist die Steuereinheit bevorzugt so eingerichtet, dass sie beide Antriebe mit stufenloser Geschwindigkeit ansteuern kann. Dieses ist zum Beispiel über eine Pulsweiten-modulierte (PWM)-Ansteuerung der Motoren der Antriebe möglich. Die Modulationsfrequenz ist dabei bevorzugt so hoch, dass sie in einem kontinuierlichen Betrieb der Antriebe resultiert. Es ist aber auch denkbar, die Frequenz so niedrig zu wählen, dass sich der Antrieb in (bevorzugt kleinen) diskreten Schritten bewegt.

Um die beiden Antriebe in jede Richtung verfahren zu können, weist die Steuereinheit eine Möglichkeit zur Richtungsumkehr der Antriebe auf. Diese kann durch einen Umpolungsschalter mithilfe von Relais realisiert sein. Vorteilhaft werden die Antriebe jedoch über einer Brückenschaltung mit Halbleiterschaltern bestromt - insbesondere eine H-Brückenanordnung - wodurch sowohl die Pulsweitenmodulation, als auch die Umpolung realisiert werden kann.

Um eine gewünschte vorgegebene Trajektorie möglichst exakt und unabhängig von der Belastungssituation abfahren zu können, sind bevorzugt Einrichtungen zur direkten oder indirekten Positionserfassung der Patientenaufnahme 6 vorhanden. Solche Einrichtung zur Positionserfassung können z.B. Winkelsensoren sein, die an Gelenken des Patientenlifters, z.B. den Lagern 33, 34, 36, 38, 39 positioniert sind. Auch Beschleunigungssensoren, die einen Winkel gegenüber dem Normalenvektor der Erdbeschleunigung messen, oder Wegsensoren, die eine Position eines der Antriebe erfassen, können zur Positionserfassung genutzt werden. Es ist denkbar, die Wegsensoren unmittelbar in den Antrieben oder aber auch außerhalb der Antriebe anzuordnen.

Die Sensoren können Absolutpositionen messen oder auch Inkrementalwerte ausgeben. Im letzteren Fall wird dann eine Absolutposition ausgehend von einer bekannten Referenzposition, die z.B. mittels Endschaltern detektiert wird, berechnet.

Als Wegsensoren können z.B. Potentiometer oder Hallsensoren dienen. Auch optisch arbeitende Wegsensoren können verwendet werden.

Eine besonders vorteilhafte Ausgestaltungen eines Wegsensors, die mit geringen zusätzlichen Aufwand an einem Antrieb umgesetzt werden kann, basiert auf der Messung von Induktions-Gegenspannungspulse, die beim Kommutieren der Motoren der Antriebe entstehen und erfasst werden können. Die erfassten Pulse erlauben eine Drehzahlmessung des Motors und damit eine inkrementelle Positionsbestimmung. Diese Methode ist auch als "Ripple-Count" oder Gegen-EMK (elektromotorische Kraft) Messung bekannt.

In der Regel wird durch die Sensoren nicht unmittelbar die Position der Patientenaufnahme 6 erfasst, sondern ein damit korrelierter Wert. Es ist denkbar, die erfassten Werte der verschiedenen Sensoren mithilfe von Umrechnungstabellen und/oder Umrechnungsfunktionen in eine Absolutposition der Patientenaufnahme 6 umzurechnen. In dem Fall kann die abzufahrende Trajektorie für die Position der Patientenaufnahme 6 ebenfalls in Absolutwerten angegeben sein.

Alternativ ist es denkbar, dass im Vorfeld eine gewünschte abzufahrende Trajektorie für die Patientenaufnahme 6 auf die korrelierenden Sensorwerte umgerechnet wird und in der Steuereinheit in der Form abgespeichert wird.

Beim Abfahren der Trajektorie kann ein Regelkreis, dessen Ausgang die Antriebe ansteuert, dann unmittelbar mit den Sollwerten für die verschiedenen Sensoren arbeiten. Auf diese Weise wird zusätzlicher Rechenaufwand innerhalb der Steuereinheit, der in Echtzeit erbracht werden müsste, verringert.

Bevorzugt werden Trajektorien geregelt abgefahren, d.h. rückgekoppelt unter Verwendung von Messwerten, aus denen die aktuelle Position der Patientenaufnahme abgeleitet werden kann. Alternativ ist es auch denkbar, eine Trajektorie gesteuert abzufahren, indem Motoren für bestimmte Zeiten mit bestimmten PWM-Werten angesteuert werden. Um auch in dem Fall des nur gesteuerten, nicht geregelten Abfahrens der Trajektorie eine Belastungsabhängigkeit zu verhindern oder zu minimieren, kann die Belastung der Motoren zur Korrektur der vorgegebenen Zeiten verwendet werden. Je nach Belastung werden entsprechend die nominell angegebenen Zeiten mit einem bestimmten, ebenfalls vorgegebenen Faktor verlängert oder verkürzt. Die Motorbelastung wird dabei sensorisch bestimmt, wobei zum Beispiel eine Messung des Motorstroms und/oder einer Drehzahl bei einem bestimmten Motorstrom zugrunde gelegt werden kann. Weitere Sensorik, mit der direkt oder indirekt Kräfte auf die Patientenaufnahme 6 bestimmt werden können, können ebenfalls zur Anpassung der Zeiten bei einem solchen zeitgesteuerten Abfahren der Trajektorie eingesetzt werden.

Zusätzlich zum Abfahren der Trajektorie kann vorgesehen sein, eine Vorgabe für den Verlauf einer Maximalkraft während des Abfahrens der Trajektorie einzuhalten. Auf diese Weise wird beispielsweise eine natürliche Aufstehbewegung des Patienten forciert, da er selbst einen Teil der Kraft zum Aufstehen aufbringen muss und der Patientenlifter nur unterstützend wirkt. Die Kraftsteuerung kann zudem dahingehend zeitabhängig sein, dass die Unterstützung im Laufe der Zeit ansteigt und die Unterstützung sukzessive gesteigert wird. Dadurch wird verhindert, dass Patienten, die die geforderte Eigenkraft nicht oder nicht in dem eigentlich gewünschten Maße erbringen können, nach einer gewissen Zeit stärker unterstützt werden, so dass sie den geplanten Bewegungsablauf ausführen können.

Die maximal von dem Patientenlifter aufzubringende Kraft kann für verschiedene Bewegungsrichtungen der Patientenaufnahme unterschiedlich hoch sein, die Maximalkraft kann daher Punkt- oder Abschnittsweise entlang der Trajektorie ggf. mehrdimensional angegeben sein.

Um die von dem Patientenlifter aufgebrachte Kraft entsprechend einschränken zu können, wird sie beim Ansteuern der Antriebe gemessen und mit der Maximalkraft verglichen.

Zum Messen der Kraft können Sensoren in oder außerhalb eines jeden Antriebs angeordnet sein oder es können Sensoren in oder am Gestell des Patientenlifters, insbesondere im Bereich von Gelenken, angeordnet sein. Als Kraftsensoren können beispielsweise Dehnungsmessstreifen oder Federelemente mit Federwegerfassung genutzt werden. Auch eine Messung mithilfe von Piezo-Sensoren ist möglich. Weiter können Motorstrommessungen bzw. eine Drehzahlerfassung bei vorgegebener Bestromung des Motors vorgenommen werden, aus denen sich indirekt auf die wirkenden Kräfte schließen lässt. Zudem kann eine vom Motor induzierte Spannung, beispielsweise in den Austast-Zeiten der Pulsweitenmodulation, gemessen werden, aus der auch auf die Belastung des Motors des Antriebs und damit auf die von ihm erbrachte Kraft geschlossen werden kann.

Um eine Maximalkraft am Antrieb zu reduzieren, kann sowohl die zuvor genannte Pulsweitenmodulation eingesetzt werden und/oder auch die Betriebsspannung der Antriebe variiert werden.

### Bezugszeichenliste

- 1: Fahrgestell

- 2: Mastfuß
- 21, 24: Schwenkachse
- 22: Lasche
- 23,25: Lager
- 26: Parallelführung

- 3: Mast
- 3a, b: Abschnitt des Masts
- 31: Schwenkachse
- 32, 35, 37: Lasche
- 33, 34, 36, 38, 39: Lager

- 4: Griff

- 5: Tragarm
- 5a, b: Abschnitt des Tragarms
- 51: Lager
- 52: Schwenkachse
- 53, 55: Lasche
- 54, 56: Lager

- 6: Patientenaufnahme

- 7: elektromotorischer Linearantrieb

- 8: weiterer elektromotorischer Antrieb

- 9: Bewegungspfeil

## Patentansprüche

1. Patientenlifter mit einem Gestell, auf dem ein Mast (3) montiert ist, an dem ein Tragarm (5) schwenkbar angeordnet ist, der über einen elektromotorischen Linearantrieb (7) in seinem Winkel gegenüber dem Mast (3) verstellbar ist, wodurch eine am Tragarm (5) angeordnete Patientenaufnahme (6) sich entlang einer vorbestimmten Trajektorie bewegt, wobei mindestens ein weiterer elektromotorischer Antrieb (8) vorhanden ist, über den die Patientenaufnahme entlang einer weiteren Trajektorie bewegbar ist, die sich von der vorbestimmten Trajektorie unterscheidet, und wobei der Mast (3) zweiteilig ausgebildet ist und einen unteren Abschnitt (3a) und einen oberen Abschnitt (3b) aufweist, **dadurch gekennzeichnet, dass** der untere Abschnitt (3a) fest in einem vorgegebenen Winkel am Gestell befestigt ist und der obere Abschnitt (3b) gegenüber dem unteren Abschnitt (3a) mithilfe des mindestens einen weiteren elektromotorischen Antriebs (8) verschwenkt werden kann

2. Patientenlifter mit einem Gestell, auf dem ein Mast (3) montiert ist, an dem ein Tragarm (5) schwenkbar angeordnet ist, der über einen elektromotorischen Linearantrieb (7) in seinem Winkel gegenüber dem Mast (3) verstellbar ist, wodurch eine am Tragarm (5) angeordnete Patientenaufnahme (6) sich entlang einer vorbestimmten Trajektorie bewegt, wobei mindestens ein weiterer elektromotorischer Antrieb (8) vorhanden ist, über den die Patientenaufnahme entlang einer weiteren Trajektorie bewegbar ist, die sich von der vorbestimmten Trajektorie unterscheidet, und wobei der Mast (3) zweiteilig ausgebildet ist und einen unteren Abschnitt (3a) und einen oberen Abschnitt (3b) aufweist, **dadurch gekennzeichnet, dass** der untere Abschnitt (3a) schwenkbar am Gestell befestigt ist und mithilfe des mindestens einen weiteren elektromotorischen Antriebs (8) verschwenkt werden kann, wobei der obere Abschnitt (3b) an dem unteren Abschnitt (3a) schwenkbar gelagert ist und über eine Parallel- oder Trapezführung in seiner Ausrichtung gegenüber dem Gestell zwangsgeführt ist.

3. Patientenlifter nach Anspruch 1 oder 2, bei dem der Tragarm (5) zweiteilig ausgebildet sind, wobei ein erster Abschnitt (5a) am Mast (3) befestigt ist und ein zweiter Abschnitt (5b) gegenüber dem ersten Abschnitt (5b) mithilfe des mindestens einen weiteren elektromotorischen Antriebs (8) in einer senkrechten Ebene verschwenkt werden kann.

4. Patientenlifter nach einem der Ansprüche 1 bis 3, bei dem der Mast (3) teleskopierbar ausgebildet und in seiner Länge über den mindestens einen weiteren elektromotorischen Antrieb (8) verstellbar ist.

5. Patientenlifter nach einem der Ansprüche 1 bis 4, bei dem der Tragarm (5) teleskopierbar ausgebildet und in seiner Länge über den mindestens einen weiteren elektromotorischen Antrieb (8) verstellbar ist.

6. Patientenlifter nach einem der Ansprüche 1 bis 5, bei dem der mindestens eine weitere elektromotorische Antrieb (8) ein Linearantrieb ist.

7. Patientenlifter nach einem der Ansprüche 1 bis 6, bei dem das Gestell ein Fahrgestellt (1) ist.

8. Patientenlifter nach einem der Ansprüche 1 bis 7, aufweisend eine Steuereinheit zur Ansteuerung des elektromotorischen Linearantriebs (7) und des mindestens einen weiteren elektromotorischen Antriebs (8).

9. Patientenlifter nach Anspruch 8, bei dem die Steuereinheit dazu eingerichtet ist, den elektromotorischen Linearantrieb (7) und den mindestens einen weiteren elektromotorischen Antrieb (8) gleichzeitig zu betreiben.

10. Patientenlifter nach Anspruch 8 oder 9, bei dem die Steuereinheit eine wiederaufladbare Batterie zur Stromversorgung des elektromotorischen Linearantriebs (7) und des mindestens einen weiteren elektromotorischen Antriebs (8) umfasst.

11. Verfahren zur Steuerung eines Patientenlifters gemäß einem der Ansprüche 1 bis 10, der einen Tragarm (5) mit einer Patientenaufnahme (6) aufweist, wobei die Patientenaufnahme (6) mithilfe eines elektromotorischen Linearantriebs (7) entlang einer vorbestimmten Trajektorie und mithilfe mindestens eines weiteren elektromotorischen Antriebs (8) entlang einer weiteren Trajektorie bewegbar ist, aufweisend die folgenden Schritte:
- Ermitteln einer Position der Patientenaufnahme (6) und/oder einer auf die Patientenaufnahme (6) wirkenden Kraft, und
- Ansteuern des elektromotorischen Linearantriebs (7) und/oder des mindestens einen weiteren elektromotorischen Antriebs (8) in Abhängigkeit von der ermittelten Position und/oder Kraft.

12. Verfahren nach Anspruch 11, bei dem zur Steuerung des Patientenlifters eine vorgegebene Trajektorie, die sich aus Bewegungen entlang der vorbestimmten Trajektorie und/oder der weiteren Trajektorie zusammensetzt, anhand der ermittelten Position und/oder unter Berücksichtigung der aufgebrachten Kraft abgefahren wird.

## Claims

1. A patient lift comprising a frame on which a mast (3) is mounted, on which a boom (5) is pivotally arranged, the angle of which relative to the mast (3) can be adjusted by means of an electromotoric linear drive (7), so that a mount (6) for a patient carrier arranged on the boom (5) moves along a predetermined path, wherein at least one further electromotoric drive (8) is provided, by means of which the mount for the patient carrier can be moved along a different path from the predetermined path, and wherein the mast (3) is designed in two parts and comprises a lower part (3a) and an upper part (3b), **characterised in that** the lower part (3a) is fixed to the chassis at a fixed predetermined angle and the upper part (3b) can pivot relative to the lower part (3a) by means of the at least one further electromotoric drive (8)

2. A patient lift comprising a frame on which a mast (3) is mounted, on which a boom (5) is pivotally mounted, the angle of which relative to the mast (3) can be adjusted by means of an electromotoric linear drive (7), so that a mount (6) for a patient carrier arranged on the boom (5) moves along a predetermined path, wherein at least one further electromotoric drive (8) is provided, by means of which the mount for the patient carrier can be moved along a different path from the predetermined path, and in which the mast (3) is designed in two parts and comprises a lower part (3a) and an upper part (3b), **characterised in that** the lower part (3a) is pivotally mounted on the frame and can be pivoted by means of the at least one further electromotoric drive (8), the upper part (3b) being pivotally supported on the lower part (3a) and force-guided by a parallel or trapezoidal guide in its orientation relative to the chassis.

3. The patient lift according to claim 1 or 2, in which the boom (5) is designed in two parts, a first part (5a) of which is fixed to the mast (3) and a second part (5b) of which can pivot relative to the first part (5a) in a vertical plane by means of the at least one further electromotoric drive (8).

4. The patient lift according to any one of claims 1 to 3, in which the mast (3) is telescopic and its length can be adjusted by means of the at least one further electromotoric drive (8).

5. The patient lift according to any one of claims 1 to 4, in which the boom (5) is telescopic and its length can be adjusted by means of the at least one further electromotoric drive (8).

6. The patient lift according to any one of claims 1 to 5, wherein the at least one further electromotoric drive (8) is a linear drive.

7. The patient lift according to any one of claims 1 to 6, wherein the frame is a wheeled frame (1).

8. The patient lift according to any one of claims 1 to 7, comprising a control unit for activating the electromotoric linear drive (7) and the at least one further electromotoric drive (8).

9. The patient lift according to claim 8, wherein the control unit is configured to operate the electromotoric linear drive (7) and the at least one further electromotoric drive (8) simultaneously.

10. The patient lift according to claim 8 or 9, wherein the control unit comprises a rechargeable battery for supplying power to the electromotoric linear drive (7) and to the at least one further electromotoric drive (8).

11. A method for controlling a patient lift according to any one of claims 1 to 10, which comprises a boom (5) with a mount (6) for a patient carrier, wherein the mount (6) for the patient carrier can be moved by means of an electromotoric linear drive (7) along a predetermined path and by means of at least one further electromotoric drive (8) along another path, comprising the following steps:
- determining the position of the mount (6) for the patient carrier and/or the force acting on the mount (6) for the patient carrier and
- control of the electromotoric linear drive (7) and/or the at least one further electromotoric drive (8) based on the determined position and/or force.

12. The method according to claim 11, in which, for the purpose of controlling the patient lift, a predetermined path comprising movements along the predetermined path and/or the other path is plotted using the determined position and/or taking into account the force applied.

## Revendications

1. Lève-personne comprenant un châssis sur lequel est monté un mât (3) sur lequel est disposé de façon pivotante une flèche (5) dont l'angle par rapport au mât (3) peut être ajusté à l'aide d'un entraînement linéaire à moteur électrique (7), de sorte qu'une sangle lève-personne (6) disposée sur la flèche (5) se déplace sur une trajectoire prédéterminée, dans lequel est prévu au moins un autre entraînement à moteur électrique (8) à l'aide duquel la sangle lève-personne peut être déplacée sur une autre trajectoire différente de la trajectoire prédéterminée, et dans lequel le mât (3) est conçu en deux parties et comporte une partie inférieure (3a) et une partie supérieure (3b), **caractérisé en ce que** la partie inférieure (3a) est fixée sur le châssis sous un angle prédéterminé fixe et la partie supérieure (3b) peut pivoter par rapport à la partie inférieure (3a) à l'aide de l'au moins un autre entraînement à moteur électrique (8).

2. Lève-personne comprenant un châssis sur lequel est monté un mât (3) sur lequel est disposé de façon pivotante une flèche (5) dont l'angle par rapport au mât (3) peut être ajusté à l'aide d'un entraînement linéaire à moteur électrique (7), de sorte qu'une sangle lève-personne (6) disposée sur la flèche (5) se déplace sur une trajectoire prédéterminée, dans lequel est prévu au moins un autre entraînement à moteur électrique (8) à l'aide duquel la sangle lève-personne peut être déplacée sur une autre trajectoire différente de la trajectoire prédéterminée, et dans lequel le mât (3) est conçu en deux parties et comporte une partie inférieure (3a) et une partie supérieure (3b), **caractérisé en ce que** la partie inférieure (3a) est fixée sur le châssis de façon pivotante et peut pivoter à l'aide de l'au moins un autre entraînement à moteur électrique (8), la partie supérieure (3b) étant supportée sur la partie inférieure (3a) de façon pivotante et guidée en force par un guide parallèle ou trapézoïdal dans son orientation vis-à-vis du châssis.

3. Lève-personne selon la revendication 1 ou 2, dans lequel la flèche (5) est conçue en deux partie, dont une première partie (5a) est fixée sur le mât (3) et une deuxième partie (5b) peut pivoter par rapport à la première partie (5a) dans un plan vertical à l'aide de l'au moins un autre entraînement à moteur électrique (8).

4. Lève-personne selon l'une des revendications 1 à 3, dans lequel le mât (3) est télescopique et sa longueur peut être ajustée à l'aide de l'au moins un autre entraînement à moteur électrique (8).

5. Lève-personne selon l'une des revendications 1 à 4, dans lequel la flèche (5) est télescopique et sa longueur peut être ajustée à l'aide de l'au moins un autre entraînement à moteur électrique (8).

6. Lève-personne selon l'une des revendications 1 à 5, dans lequel l'au moins un autre entraînement à moteur électrique (8) est un entraînement linéaire.

7. Lève-personne selon l'une des revendications 1 à 6, dans lequel le châssis est un châssis roulant (1).

8. Lève-personne selon l'une des revendications 1 à 7, comprenant une unité de commande pour l'activation de l'entraînement linéaire à moteur électrique (7) et de l'au moins un autre entraînement à moteur électrique (8).

9. Lève-personne selon la revendication 8, dans lequel l'unité de commande est configurée pour faire fonctionner en même temps l'entraînement linéaire à moteur électrique (7) et l'au moins un autre entraînement à moteur électrique (8).

10. Lève-personne selon la revendication 8 ou 9, dans lequel l'unité de commande comprend une batterie rechargeable pour l'alimentation électrique de l'entraînement linéaire à moteur électrique (7) et de l'au moins un autre entraînement à moteur électrique (8).

11. Procédé pour la commande d'un lève-personne selon l'une des revendications 1 à 10 qui comporte une flèche (5) avec une sangle lève-personne (6), laquelle sangle lève-personne (6) peut être déplacée à l'aide d'un entraînement linéaire à moteur électrique (7) sur une trajectoire prédéterminée et à l'aide d'au moins un autre entraînement à moteur électrique (8) sur une autre trajectoire, comprenant les étapes suivantes :
- détermination d'une position de la sangle lève-personne (6) et/ou d'une force agissant sur la sangle lève-personne (6) et
- commande de l'entraînement linéaire à moteur électrique (7) et/ou de l'au moins un autre entraînement à moteur électrique (8) en fonction de la position et/ou de la force déterminées.

12. Procédé selon la revendication 11 dans lequel, pour la commande du lève-personne, une trajectoire prédéterminée, composée de déplacements sur la trajectoire prédéterminée et/ou l'autre trajectoire, est tracée à l'aide de la position déterminée et/ou en tenant compte de la force exercée.
